# EUROPÄISCHE PATENTSCHRIFT

(11) **EP 3 569 837 B1**
(45) Veröffentlichungstag und Bekanntmachung des Hinweises auf die Patenterteilung: **19.05.2021**
(21) Anmeldenummer: 19165747.7
(22) Anmeldetag: 28.03.2019
(51) Int. Cl.: F01N 13/00

(54) **FAHRZEUG MIT ABGASSTRANGANORDNUNG**
VEHICLE WITH EXHAUST GAS LINE ASSEMBLY
VÉHICULE AVEC COLONNE DE GAZ D'ÉCHAPPEMENT

(30) Priorität: 17.05.2018 DE 102018111859
(43) Veröffentlichungstag der Anmeldung: 20.11.2019
(73) Patentinhaber: CLAAS Tractor S.A.S., 78141 Vélizy-Villacoublay Cedex (FR)
(72) Erfinder: Jacquemart, Thomas, 91940 Les Ulis (FR); Durepaire, Mathias, 78970 MÉZIÉR S/SEINE (FR)
(74) Vertreter: CLAAS Gruppe

(56) Entgegenhaltungen:
- EP-A1- 2 944 515
- EP-A2- 2 187 013
- WO-A1-2010/069806
- WO-A1-2014/084959
- JP-A- 2010 116 001

## Beschreibung

Die Erfindung betrifft eine Abgasstranganordnung für ein, insbesondere landwirtschaftliches, Fahrzeug gemäß Oberbegriff des Anspruchs 1.

Fahrzeuge wie Traktoren oder selbstfahrende Erntemaschinen sind üblicherweise mit einem Verbrennungsmotor ausgestattet, der zur Bereitstellung von Leistung für den Fahrantrieb und weitere Funktionen dient. Als Verbrennungsmotor kommt dabei üblicherweise ein Dieselmotor zum Einsatz, dessen Abgase über einen Abgasstrang, welcher eine Mehrzahl an Komponenten aufweist, von dem Verbrennungsmotor in die Umgebung geleitet werden und die eine Reihe von Schadstoffen enthalten. Um den Ausstoß an Schadstoffen zu verringern, werden bei modernen Fahrzeugen die Abgase durch Vorrichtungen zur Abgasnachbehandlung gereinigt, bevor sie an die Umgebung abgegeben werden, wobei die Abgasnachbehandlung in den Abgasstrang integriert und dessen Bestandteil ist. Die Abgasnachbehandlung erfolgt üblicherweise in mehreren Schritten und mittels unterschiedlicher Komponenten des Abgasstranges und wird durch eine Vielzahl an Sensoren und Sensoreinrichtungen überwacht, gesteuert und geregelt. Die Abgase können beispielsweise nach einem ersten Oxidationskatalysator durch einen Diesel-Partikelfilter (DPF) zur Verringerung der Anzahl an Partikeln in den Abgasen geleitet werden. Weiterhin kann eine in den Abgasen enthaltene Konzentration von Stickoxiden (NOx) durch eine selektive katalytische Reduktion (SCR) in einem entsprechenden Katalysator reduziert werden. Dazu wird den Abgasen eine unmittelbar reduzierend wirkende Substanz, beispielsweise eine Harnstoff-Lösung, zugeführt, welche erst im Abgas die benötigten reduzierenden Substanzen freisetzt. Die eigentliche selektive katalytische Reduktion findet dabei in einem sogenannten SCR-Katalysator stromabwärts der Harnstoff-Dosierung statt.

Diese aufwändige Nachbehandlung der Abgase hat zur Folge, dass der Abgasstrang durch eine zunehmende Anzahl an Komponenten komplexer wird und für die Installation der Komponenten mehr Bauraum benötigt wird. Eine verbesserte Nutzung des Bauraumes ist beispielsweise aus der WO 2010/069806 A1 bekannt, bei der einige Komponenten eines Abgasstranges außerhalb des Motorraumes seitlich an der Maschine, beispielsweise vor einer A-Säule einer Fahrerkabine, angeordnet sind. Hierbei kann es jedoch nicht nur zu einer Einschränkung der Sicht eines Bedieners der Maschine kommen, sondern auch zu Problemen durch die von dem Abgasstrang abgestrahlte Wärme, was besonders für die notwendigen Sensoren und Sensoreinrichtungen von Bedeutung ist. Des Weiteren können mehrere Komponenten des Abgasstranges aneinander befestigt werden, um eine bauraumsparend Anordnung zu ermöglichen, wobei es jedoch zu mechanischen Beschädigungen einer oder mehrerer Komponenten oder Sensoren kommen kann.

Weitere Fahrzeuge mit einem Abgasstrang sind aus WO 2014/084858 A1, EP 2 944 515 A1, EP 2 187 013 A2 sowie JP 2010 11 6001 A bekannt.

Es ist daher eine Aufgabe der vorliegenden Erfindung eine Abgasstranganordnung bereitzustellen, welche eine verbesserte Anordnung von Komponenten des Abgasstranges hinsichtlich des benötigten Bauraumes und eines Schutzes vor mechanischen und/oder thermischen Einflüssen ermöglicht, sowie eine vereinfachte Montage und/oder Wartung der Komponenten gewährleistet.

Die Aufgabe wird gelöst durch eine Abgasstranganordnung gemäß den Merkmalen des Anspruches 1. Vorteilhafte Ausgestaltungen der Erfindung sind in den Unteransprüchen angegeben.

Ein Fahrzeug, insbesondere eine landwirtschaftliche Arbeitsmaschine, mit mindestens einer Abgasstranganordnung mit einem Verbrennungsmotor, umfasst mindestens eine erste Abgasstrangkomponente, wobei die erste Abgasstrangkomponente außerhalb eines Motorraums des Fahrzeuges, insbesondere im Wesentlichen vertikal, angeordnet ist, ein Gehäuse, welches zumindest die erste Abgasstrangkomponente außenseitig umhüllt, ein fahrzeugseitig festgelegtes Tragelement zur Aufnahme mindestens der ersten Abgasstrangkomponente und/oder des Gehäuses, und ein fahrzeugseitig an der ersten Abgasstrangkomponente angeordneter Abgasstutzen zur Leitung der Abgase von dem Verbrennungsmotor zu der ersten Abgasstrangkomponente. Gemäß der Erfindung weist die Abgasstranganordnung mindestens eine erste Sensoreinrichtung auf, welche zumindest teilweise innerhalb des Tragelementes angeordnet ist.

Abgase eines Verbrennungsmotors des Fahrzeuges durchströmen zunächst die mindestens erste Abgasstrangkomponente und können anschließend eine zweite Abgasstrangkomponente durchströmen. Die erste Abgasstrangkomponente ist dabei zumindest teilweise außenseitig von einem Gehäuse umhüllt, welches Kühlöffnungen, beispielsweise in Form von einer Vielzahl an Durchlässen, aufweist. Die erste Abgasstrangkomponente kann an einem fahrzeugseitig festgelegten Tragelement angeordnet sein. Das Tragelement ist fahrzeugseitig der ersten und der zweiten Abgasstrangkomponente angeordnet und kann diese tragen. Das Tragelement kann beispielsweise gewinkelt ausgeführt sein, wobei das Tragelement fahrzeugseitig im Wesentlichen horizontal und abgasstrangkomponentenseitig, insbesondere außerhalb des Motorraumes, im Wesentlichen senkrecht angeordnet sein kann. Das Tragelement kann dabei als Verkleidung eines Teils der Abgasstranganordnung, beispielsweise eines Abgasstutzens ausgebildet sein, wobei der Abgasstutzen zur Abgasleitung zwischen der ersten Abgasstromkomponente und dem Verbrennungsmotor angeordnet sein kann. Durch das Tragelement kann eine einfache Montage der Tragstruktur und der Abgasstrangkomponenten außerhalb des Motorraumes des Fahrzeuges und deren sichere Halterung ermöglicht werden. Mindestens eine erste Sensoreinrichtung zur Überwachung, Steuerung und/oder Regelung der Abgasreinigung kann innerhalb des Gehäuses und /oder des Tragelementes angeordnet sein. Dies hat den Vorteil, dass die mindestens erste Sensoreinrichtung nur einen geringen Bauraumbedarf aufweist und ohne Sichtbeeinträchtigung des Bedieners montiert werden kann. Zudem ist die Sensoreinrichtung durch das Gehäuse und/oder das Tragelement vor mechanischen und/oder thermischen Einflüssen geschützt. Zudem kann an diesen leicht zugänglichen Stellen außerhalb des Fahrzeuges eine vereinfachte Montage und/oder Wartung gewährleistet werden.

Gemäß der Erfindung ist mindestens ein Befestigungselement zur Aufnahme der mindestens einen ersten Sensoreinrichtung vorgesehen, welches innenseitig an dem Tragelement angeordnet ist.

In einer bevorzugten Ausgestaltung der Erfindung ist mindestens ein Befestigungselement zur Aufnahme einer weiteren ersten Sensoreinrichtung vorgesehen, welches an der ersten Abgasstrangkomponente, dem Abgasstutzen, und/oder innenseitig an dem Gehäuse angeordnet ist. Die Anordnung mindestens einer ersten Sensoreinrichtung an einem Befestigungselement ermöglicht eine Vormontage einer oder mehrerer Sensoreinheiten, wodurch die Montage am Fahrzeug vereinfacht und beschleunigt werden kann.
In einer besonders bevorzugten Ausgestaltung der Erfindung ist das Befestigungselement derart ausgebildet und angeordnet, dass die mindestens eine erste Sensoreinrichtung gegenüber einer Wärme, insbesondere Strahlungswärme, der mindestens ersten Abgasstrangkomponente und/oder des Abgasstutzens abgeschirmt ist. Eine Sensoreinrichtung kann radial außenseitig an dem Befestigungselement angeordnet sein, so dass das Befestigungselement zwischen Sensoreinrichtung und Wärmequelle, beispielsweise der ersten Abgasstrangkomponente und/oder dem Abgasstutzen, angeordnet sein kann. Das Befestigungsmaterial kann beispielsweise aus einem oder mehreren Werkstoffen bestehen, beispielsweise Metall und/oder Keramik, wobei ein oder mehrere Werkstoffe beispielsweise schichtweise angeordnet sein können. Hierdurch kann das Befestigungselement wie ein Hitzeschild für die mindestens erste Sensoreinrichtung wirken und dadurch eine Beschädigung durch thermischen Belastungen vermeiden.

In einer weiteren Ausgestaltung der Erfindung ist das Befestigungselement im Wesentlichen flächig und/oder gebogen, insbesondere innenseitigen, dem Formverlauf des Gehäuses, des Tragelementes, der ersten Abgasstrangkomponente und/oder des Abgasstutzens folgend, ausgebildet. Hierdurch kann die geometrische Form des Befestigungselementes besser an den Bauraum und die benötigte Abschirmwirkung angepasst und so der Schutz der Sensoreinrichtung verbessert werden.

In einer besonders bevorzugten Ausgestaltung der Erfindung weist das Befestigungselement mindestens einen Abstandshalter zur beabstandeten Montage der mindestens ersten Sensoreinrichtung auf. Eine Sensoreinrichtung kann dabei jeweils mittels mindestens eines Abstandshalters an dem Befestigungselement befestigt werden, wobei zwischen dem Befestigungselement und der mindestens ersten Sensoreinrichtung ein Spalt ausgebildet wird, der beispielsweise eine Luftzirkulation zwischen diesen ermöglicht und so einen Wärmeschutz der Sensoreinrichtung weiter verbessert.

In einer besonders bevorzugten Ausgestaltung der Erfindung weist das Gehäuse und/oder das Tragelement mindestens eine Öffnung zur Kühlung der mindestens ersten Sensoreinrichtung auf. Über die mindestens eine Öffnung kann eine verbesserte Zufuhr von Kühlluft und/oder eine bessere Ableitung von erwärmter Abluft und somit eine verbesserte Kühlung einer Sensoreinrichtung gewährleistet werden. Durch eine bodenseitige Anordnung einer Öffnung beispielsweise bodenseitig in dem Tragelement kann eine Kühlung der mindestens ersten Sensoreinrichtung durch natürliche Konvektion innerhalb des Tragelementes und/oder des Gehäuses erfolgen. Denkbar ist auch eine insbesondere gegenüberliegende Anordnung von zwei oder mehr Öffnungen, welche eine Verbesserung der Kühlluftströmung und damit der Kühlung einer Sensoreinrichtung ermöglicht. Weiterhin bietet eine Öffnung in dem Gehäuse und/oder dem Tragelement den Vorteil einer vereinfachten Montage und Wartung einer Sensoreinrichtung.

In einer weiteren besonders bevorzugten Ausgestaltung der Erfindung ist zur luftdurchlässigen Abdeckung einer Öffnung eine Gitterstruktur vorgesehen. Diese Gitterstruktur kann beispielsweise aus Kühlöffnungen in einer flächigen Struktur bestehen und lösbar an einer Öffnung anordbar sein.

In einer weiteren Ausgestaltung der Erfindung ist eine Öffnung und/oder eine Gitterstruktur in einem lösbar an dem Gehäuse und/oder Tragelement anordbaren Abdeckelement ausgebildet. Ein Abdeckelement kann hierbei eine größere Öffnung in dem Tragelement und/oder dem Gehäuse abdecken, wobei ja nach eingerüsteten Sensoreinrichtungen und/oder Kühlbedarf ein Abdeckelement mit oder ohne Öffnung und/oder Gitterstruktur montiert werden kann. Diese Modularisierung ermöglicht eine vereinfachte und kostengünstige Fertigung.

In einer weiteren bevorzugten Ausgestaltung der Erfindung ist eine, insbesondere erste, Abgasstrangkomponente ein Abgasrohrabschnitt, ein Schalldämpfer, ein Dieselpartikelfilter, ein Oxidationskatalysator, ein Katalysator zur selektiven Reduktion (SCR), oder ein Dosiermodul für einen reduzierenden Hilfsstoff. Eine Abgasstrangkomponente kann jede Komponente eines Abgasstranges sein, insbesondere eine Komponente, welche von Abgasen durchströmt wird oder welche einer Abgasnachbehandlung dient. Der reduzierende Hilfsstoff, welcher über das Dosiermodul in den Abgasstrom eingebracht werden kann, ist beispielsweise eine Harnstoff-Lösung.

Die Erfindung betrifft weiterhin ein Fahrzeug, welches als eine landwirtschaftliche Arbeitsmaschine wie vorstehend aus- und weitergebildet ist.

Die Erfindung wird nachfolgend anhand von Ausführungsbeispielen näher erläutert.

Daraus ergeben sich auch vorteilhafte Wirkungen und Effekte.

In den Figuren zeigt:
- Figur 1: einen Traktor in schematischer Ansicht von der Seite mit einer erfindungsgemäßen Abgasstranganordnung;
- Figur 2: eine geschnittene, schematische Darstellung eines Tragelementes einer Abgasstranganordnung;
- Figur 3: eine schematische Ansicht eines Befestigungselementes einer Abgasstranganordnung mit einer ersten und einer zweiten Sensoreinrichtung; und
- Figur 4: eine detaillierte schematische Darstellung des Befestigungselementes aus Figur 3.

In Figur 1 ist ein landwirtschaftliches Fahrzeug 10 in Form eines Traktors in schematischer Ansicht von der Seite gezeigt. Der Traktor 10 weist einen Verbrennungsmotor 12 in einem Motorraum 14 auf, der auf sich bekannte und daher nicht weiter zu erläuternde Weise zum Fahrantrieb des Traktors 10 dient. Daneben kann der Verbrennungsmotor 12 auf für sich bekannt Weise zum Antrieb von Arbeits- und Hilfsaggregaten, wie Arbeitshydraulik, Pneumatik etc., des Traktors 10 dienen. Bei dem Betrieb des Verbrennungsmotors 12 entstehen Abgase, welche über eine Abgasstranganordnung 16 an die Umgebung abgegeben werden, wobei die Abgase nachbehandelt werden, um eine Umweltbelastung zu reduzieren.

Die Abgasstranganordnung 16 leitet die Abgase des Verbrennungsmotors 12 an die Umgebung weiter, wobei die Abgase eine Reihe von Komponenten der Abgasstranganordnung 16 durchströmen. Die Abgasstranganordnung 16 ist zumindest teilweise außerhalb des Traktors 10 angeordnet, wobei in dem dargestellten Ausführungsbeispiel der außerhalb des Motorraumes 14 angeordnete Teil der Abgasstranganordnung 16 im Wesentlichen senkrecht und seitlich vor einer Fahrerkabine 18 angeordnet ist. Die Abgasstranganordnung 16 weist eine erste Abgasstrangkomponente 20 auf, beispielsweise einen sogenannten SCR-Katalysator, durch welche die Abgase von dem Verbrennungsmotor 12 hindurchströmen, bevor diese durch eine zweite Abgasstrangkomponente 22, beispielsweise ein Auspuff mit einem Schalldämpfer, die Abgasstranganordnung 16 verlassen. Die erste Abgasstrangkomponente 20 und die zweite Abgasstrangkomponente 22 sind dabei entlang einer Längsachse 24 im Wesentlichen koaxial zueinander angeordnet, wobei die zweite Abgasstrangkomponente 22 in vertikaler Richtung oberhalb der ersten Abgasstrangkomponente 20 angeordnet ist.

Die erste Abgasstrangkomponente 20 ist dabei an einem fahrzeugseitig festgelegten Tragelement 26 befestigt, wobei das Tragelement 26 winkelig ausgestaltet ist, und im Wesentlichen das gesamte Gewicht der ersten Abgasstrangkomponente 20 trägt. Die zweite Abgasstrangkomponente 22, welche oberhalb der ersten Abgasstrangkomponente 20 angeordnet ist, ist oben an einem Gehäuse 28 befestigt, welches die erste Abgasstrangkomponente 20 außenseitig umhüllt. Das Gehäuse 28 ist derart ausgebildet, dass dies im Wesentlichen das gesamte Gewicht der zweiten Abgasstrangkomponente 22 aufnimmt und die erste Abgasstrangkomponente 20 außenseitig und im Wesentlichen frei von vertikalen Lasten umfasst. An einem unteren Ende ist das Gehäuse 28 an dem Tragelement 26, beispielsweise ringförmig, angeordnet. Das Gehäuse 28 ist beabstandet zu der ersten Abgasstrangkomponente 20 angeordnet, wodurch ein Austausch von Luft und damit eine Kühlung der ersten Abgasstrangkomponente 20 ermöglicht wird. Zur Verbesserung der Kühlleistung kann das Gehäuse 28 umfangsseitig eine Vielzahl an Kühlöffnungen 30 aufweisen. Bodenseitig ist das Gehäuse 28 an dem Tragelement 26 abgestützt und befestigt. Das Tragelement 26 ist dabei in Form eines Winkels ausgebildet, welcher einen Abgasstutzen 36 umgibt, durch welchen die Abgase von dem Verbrennungsmotor 12 zu der ersten Abgasstrangkomponente 20, dem Katalysator, geleitet werden. Das Tragelement 26 ist dabei fahrzeugseitig im Wesentlichen waagerecht ausgebildet, und ist tragstrukturseitig im Wesentlichen senkrecht angeordnet.

Bei einer üblichen Abgasnachbehandlung werden die Abgase des Verbrennungsmotors 12 zunächst durch einen Dieseloxidations-Katalysator und einen Dieselpartikelfilter (DPF) geleitet, bevor an einem Dosiermodul ein Hilfsstoff, üblicherweise Harnstoff, zur Reduktion eines Teils der Abgase in diese eingesprüht wird. Daran anschließend ist ein Katalysator für eine selektive Reduktion (SCR) 20 angeordnet, in welchem eine Reduktion eines Teils der Abgase erfolgt, wobei die Stickoxide (NOx) verringert werden, bevor die Abgase über einen Schalldämpfer in die Umgebung abgegeben werden. Hierbei wird zur Überwachung, Steuerung und Regelung der Abgasnachbehandlung mindestens eine erste Sensoreinrichtung 32 verwendet.

Gemäß der Erfindung ist die in Figur 2 dargestellte mindestens eine erste Sensoreinrichtung 32 innerhalb des Tragelementes 26 angeordnet. Diese dient zur Überwachung, Steuerung und/oder Regelung der Abgasstranganordnung 16, insbesondere deren Abgasnachbehandlungskomponenten. Benachbart zu der ersten Sensoreinrichtung 32 ist außenseitig, an einer von dem Fahrzeug abgewandten Seite, eine Öffnung 34 in dem Tragelement 26 ausgebildet. Durch diese Öffnung 34 wird eine bessere Zufuhr an Kühlluft zu der ersten Sensoreinrichtung 32 ermöglicht. Die außenliegende Öffnung 34 wird durch eine ihr, an einer fahrzeugzugewandten Seite, gegenüberliegende Öffnung 34 ergänzt, wodurch eine Luftströmung zur Kühlung der Sensoreinrichtung 32 weiter verbessert werden kann. Die Öffnungen 34 sind durch Gitterstrukturen 52, welche Luftdurchlässig sind, gegen ein Eindringen von Schmutz geschützt. Die innenseitig, an einer dem Fahrzeug 10 zugewandten Seite angeordnete Öffnung 34 ist in einem Abdeckelement 50 ausgebildet, welches lösbar mit dem Tragelement 26 verbundenen ist. Die Gitterstruktur 52 ist dabei einstückig mit dem Abdeckelement 50 ausgebildet.

Innerhalb des Tragelementes 26 (Fig. 3) ist ein Befestigungselement 38 vorgesehen, welches an einem oberen Bereich des Tragelementes 26 befestigt ist und der Aufnahme mindestens einer Sensoreinrichtung 32, 44 dient. Das Befestigungselement 38 ist dabei lösbar an einem Montageelement 62 befestigt. Innerhalb des Tragelementes 26 ist das Befestigungselement 38 im Wesentlichen senkrecht angeordnet. Die erste Sensoreinrichtung 32 ist lösbar an dem Befestigungselement 38 befestigt, und an einer von der ersten Abgasstrangkomponente 20 und/oder Abgasstutzen 36 abgewandten Seite an dem Befestigungselement 38 angeordnet. Das Befestigungselement 38 wirkt dabei wie ein Hitzeschild gegen die von der ersten Abgasstrangkomponente 20 und/oder dem Abgasstutzten 36 abgegebenen bzw. abgestrahlten Wärme, wobei diese beispielsweise während des Betriebs der Abgasstranganordnung 16 eine Temperatur von ca. 200°C aufweisen können. Die erste Sensoreinrichtung 32 ist über eine erste Sensorleitung 40 mit einem ersten Sensor 42, beispielsweise einem Temperatursensor, verbunden, welcher unmittelbar an der ersten Abgasstrangkomponente 20 angeordnet ist. Über eine zweite Sensorleitung 46 ist eine zweite Sensoreinrichtung 44 mit einem zweiten Sensor 48 verbunden. Der zweite Sensor 48 kann beispielsweise ein Stickoxidsensor sein, welcher insbesondere ausgangsseitig an der ersten Abgasstrangkomponente 20, einem SCR-Katalysator, eine Sickoxid NOx Konzentration messen kann, um eine Regelung der Abgasreinigung zu verbessern.

Die erste Sensoreinrichtung 32 und die zweite Sensoreinrichtung 44 sind benachbart zueinander auf einer von der ersten Abgasstrangkomponente 20 abgewandten Seite des Befestigungselementes 38 angeordnet. Um einen besseren Schutz gegen die Wärmestrahlung beispielsweise der ersten Abgasstrangkomponente 20 zu erreichen, sind die Sensoreinrichtungen 32, 44 über Abstandshalter 58 beabstandet zu dem Befestigungselement 38 an diesem befestigt. Dies ermöglicht eine Zirkulation von Kühlluft zwischen den Sensoreinrichtungen 32, 44 und dem Befestigungselement 38, wodurch zusätzlich Wärme abgeführt werden kann. Die Abstandshalter 56 können in Form von Unterlegscheiben ausgestaltet sein, oder einstückig mit dem Befestigungselement 38 ausgebildet sein. Einstückig mit dem Befestigungselement 38 ausgebildete Abstandshalter 56 können in Form von Auskragungen, insbesondere mit Innengewinden, in dem Befestigungselement 38 ausgebildet sein. Eine lösbare Verbindung kann dabei mittels Befestigungselementen 56 in Form von Schrauben erfolgen. Das Befestigungselement 38 weist in einem oberen Bereich zur Verbindung mit dem Tragelement 26 eine Abkantung 54 auf, welche formschlüssig und/oder mittels Verbindungsmitteln 56 lösbar mit dem Tragelement 26 verbunden ist.

In Figur 4 ist ein im Wesentlichen flaches Befestigungselement 38 in Form eines Bleches dargestellt, auf dem an einer Seite nebeneinander eine erste Sensoreinrichtung 32 und eine zweite Sensoreinrichtung 44 angeordnet sind. Die erste Sensoreinrichtung 32 ist mittels einer diese umschlingende, bandförmige Halterung 60 an dem Befestigungselement 38 angeordnet. Über die Abstandshalter 56 und die Halterung 60 ist die erste Sensoreinrichtung 32 mittels Befestigungsmitteln 56 beabstandet an dem Befestigungselement 38 befestigt. Die zweite Sensoreinrichtung 44 ist mittels zweier Befestigungsmittel 56 an dem Befestigungselement 38 angeordnet. Die Sensoreinrichtungen 32, 44 sind jeweils über eine erste Sensorleitung 40 und eine zweite Sensorleitung 4 mit ihren jeweiligen Sensoren (nicht dargestellt) verbunden. Die Steuereinrichtungen 32, 44 weisen darüber hinaus jeweils eine Steckverbindung auf, über die diese beispielsweise einer zentralen Steuervorrichtung (nicht dargestellt) verbunden werden können.

### Bezugszeichenliste

- 10: Fahrzeug
- 12: Verbrennungsmotor
- 14: Motorraum
- 16: Abgasstranganordnung
- 18: Fahrerkabine
- 20: Erste Abgasstrangkomponente
- 22: Zweite Abgasstrangkomponente
- 24: Längsachse
- 26: Tragelement
- 28: Gehäuse
- 30: Kühlöffnungen
- 32: erste Sensoreinrichtung
- 34: Öffnung
- 36: Abgasstutzten
- 38: Befestigungselement
- 40: erste Sensorleitung
- 42: erster Sensor
- 44: zweite Sensoreinrichtung
- 46: zweite Sensorleitung
- 48: zweiter Sensor
- 50: Abdeckelement
- 52: Gitterstruktur
- 54: Abkantung
- 56: Befestigungsmittel
- 58: Abstandshalter
- 60: Halterung
- 62: Montageelement

## Patentansprüche

1. Fahrzeug (10), insbesondere landwirtschaftliche Arbeitsmaschine, mit mindestens einer Abgasstranganordnung (16), mit einem Verbrennungsmotor (12), mit mindestens einer ersten Abgasstrangkomponente (20), wobei die erste Abgasstrangkomponente (20) außerhalb eines Motorraums (14) des Fahrzeuges (10), insbesondere im Wesentlichen vertikal, angeordnet ist, einem Gehäuse (28), welches zumindest die erste Abgasstrangkomponente (20) außenseitig umhüllt, einem fahrzeugseitig festgelegten Tragelement (26) zur Aufnahme mindestens der ersten Abgasstrangkomponente (20) und/oder des Gehäuses (28), und einem fahrzeugseitig an der ersten Abgasstrangkomponente (20) angeordneten Abgasstutzen (36) zur Leitung der Abgase von dem Verbrennungsmotor (12) zu der ersten Abgasstrangkomponente (20), wobei die Abgasstranganordnung (16) mindestens eine erste Sensoreinrichtung (32) aufweist, welche zumindest teilweise innerhalb des Tragelementes (26) angeordnet ist, **dadurch gekennzeichnet, dass**
mindestens ein Befestigungselement (38) zur Aufnahme der mindestens einen ersten Sensoreinrichtung (32) vorgesehen ist, welches innenseitig an dem Tragelement (26) angeordnet ist.

2. Fahrzeug (10) nach Anspruch 1, **dadurch gekennzeichnet, dass** mindestens ein Befestigungselement (38) zur Aufnahme einer weiteren ersten Sensoreinrichtung (32) vorgesehen ist, welches an der ersten Abgasstrangkomponente (20), dem Abgasstutzen (36) und/oder innenseitig an dem Gehäuse (28) angeordnet ist.

3. Fahrzeug (10) nach Anspruch 1 oder 2, **dadurch gekennzeichnet, dass** das Befestigungselement (38) derart ausgebildet und angeordnet ist, dass die mindestens eine erste Sensoreinrichtung (32) gegenüber einer Wärme, insbesondere Strahlungswärme, der mindestens ersten Abgasstrangkomponente (20) und/oder des Abgasstutzens (36) abgeschirmt ist.

4. Fahrzeug (10) nach einem der Ansprüche 2 oder 3, **dadurch gekennzeichnet, dass** das Befestigungselement (38) im Wesentlichen flächig und/oder gebogen, dem Formverlauf des Gehäuses (28), des Tragelementes (26), der ersten Abgasstrangkomponente (20) und/oder des Abgasstutzens (36) folgend, ausgebildet ist.

5. Fahrzeug (10) nach einem der vorherigen Ansprüche, **dadurch gekennzeichnet, dass** das Befestigungselement (38) mindestens einen Abstandshalter (58) zur beabstandeten Montage der mindestens ersten Sensoreinrichtung (32) aufweist.

6. Fahrzeug (10) nach einem der Ansprüche 2 bis 5, **dadurch gekennzeichnet, dass** das Gehäuse (28) und/oder das Tragelement (26) mindestens eine Öffnung (34) zur Kühlung der mindestens ersten Sensoreinrichtung (32) aufweist.

7. Fahrzeug (10) nach Anspruch 6, **dadurch gekennzeichnet, dass** zur luftdurchlässigen Abdeckung einer Öffnung (34) eine Gitterstruktur (52) vorgesehen ist.

8. Fahrzeug (10) nach einem der Ansprüche 6 oder 7, **dadurch gekennzeichnet, dass** eine Öffnung (34) und/oder eine Gitterstruktur (52) in einem lösbar an dem Gehäuse (28) und/oder dem Tragelement (26) anordbaren Abdeckelement (50) ausgebildet sind.

9. Fahrzeug (10) nach einem der vorherigen Ansprüche, **dadurch gekennzeichnet, dass** eine, insbesondere erste, Abgasstrangkomponente (20) ein Abgasrohrabschnitt, ein Schalldämpfer, ein Dieselpartikelfilter, ein Oxidationskatalysator, ein Katalysator zur selektiven Reduktion (SCR), oder ein Dosiermodul für einen reduzierenden Hilfsstoff ist.

10. Fahrzeug nach einem der vorherigen Ansprüche, **dadurch gekennzeichnet, dass** das Fahrzeug als landwirtschaftliche Arbeitsmaschine ausgeführt ist.

## Claims

1. A vehicle (10), in particular an agricultural working machine, having at least one exhaust gas system assembly (16), with an internal combustion engine (12), with at least one first exhaust gas system component (20), wherein the first exhaust gas system component (20) is disposed outside an engine compartment (4) of the vehicle (10), in particular substantially vertically, with a housing (28) which surrounds the exterior of at least the first exhaust gas system component (20), with a support element (26) immobilized on the vehicle side in order to receive at least the first exhaust gas system component (20) and/or the housing (28), and with an exhaust gas pipe (36) disposed on the first exhaust gas system component (20) on the vehicle side for guiding the exhaust gases from the internal combustion engine (12) to the first exhaust gas system component (20), wherein the exhaust gas system assembly (16) has at least one first sensor device (32) at least part of which is disposed inside the support element (26), **characterized in that**
at least one fastening element (38) for receiving the at least one first sensor device (32) is provided and which is disposed in the interior of the support element (26).

2. The vehicle (10) according to claim 1, **characterized in that** at least one fastening element (38) is provided for receiving a further first sensor device (32), which is disposed on the first exhaust gas system component (20), the exhaust gas pipe (36) and/or on the inside of the housing (28).

3. The vehicle (10) according to claim 1 or claim 2, **characterized in that** the fastening element (38) is constructed and disposed in a manner such that the at least one first sensor device (32) is shielded from heat, in particular radiant heat, from the at least one first exhaust gas system component (20) and/or the exhaust gas pipe (36).

4. The vehicle (10) according to claim 2 or claim 3, **characterized in that** the fastening element (38) is substantially flat and/or curved in configuration, following the contours of the housing (28), the support element (26), the first exhaust gas system component (20) and/or the exhaust gas pipe (36).

5. The vehicle (10) according to one of the preceding claims, **characterized in that** the fastening element (38) has at least one spacer (58) for mounting the at least one sensor device (32) with a spacing.

6. The vehicle (10) according to one of claims 2 to 5, **characterized in that** the housing (28) and/or the support element (26) has at least one opening (34) for cooling the at least one first sensor device (32).

7. The vehicle (10) according to claim 6, **characterized in that** a screen structure (52) is provided in order to cover an opening (34) in an air-permeable manner.

8. The vehicle (10) according to claim 6 or claim 7, **characterized in that** an opening (34) and/or a screen structure (52) is provided in a cover element (50) which can be detachably disposed on the housing (28) and/or the support element (26).

9. The vehicle (10) according to one of the preceding claims, **characterized in that** a, in particular first, exhaust gas system component (20) is an exhaust gas pipe section, a silencer, a diesel particle filter, an oxidizing catalytic converter, a selective catalytic reduction (SCR) catalytic converter, or a dosing module for a reducing additive.

10. The vehicle as claimed in one of the preceding claims, **characterized in that** the vehicle is configured as an agricultural working machine.

## Revendications

1. Véhicule (10), en particulier machine de travail agricole, comprenant au moins un agencement de ligne d'échappement (16), comprenant un moteur à combustion interne (12), comprenant au moins un premier composant de ligne d'échappement (20), le premier composant de ligne d'échappement (20) étant disposé, en particulier sensiblement verticalement, à l'extérieur d'un compartiment-moteur (14) du véhicule (10), avec un carter (28) qui entoure extérieurement au moins le premier composant de ligne d'échappement (20), avec un élément porteur (26) fixé côté véhicule pour recevoir au moins le premier composant de ligne d'échappement (20) et/ou le carter (28), et avec une tubulure d'échappement (36) disposée côté véhicule sur le premier composant de ligne d'échappement (20) pour diriger les gaz d'échappement depuis le moteur à combustion interne (12) jusqu'au premier composant de ligne d'échappement (20), l'agencement de ligne d'échappement (16) comportant au moins un premier équipement de capteur (32) qui est disposé au moins en partie à l'intérieur de l'élément porteur (26), **caractérisé en ce qu'**il est prévu, pour recevoir le au moins un premier équipement de capteur (32), au moins un élément de fixation (38) qui est disposé intérieurement sur l'élément porteur (26).

2. Véhicule (10) selon la revendication 1, **caractérisé en ce qu'**il est prévu, pour recevoir un autre premier équipement de capteur (32), au moins un élément de fixation (38) qui est disposé sur le premier composant de ligne d'échappement (20), sur la tubulure d'échappement (36) et/ou intérieurement sur le carter (28) .

3. Véhicule (10) selon la revendication 1 ou 2, **caractérisé en ce que** l'élément de fixation (38) est conçu et agencé de façon que le au moins un premier équipement de capteur (32) soit protégé contre une chaleur, en particulier une chaleur rayonnante, du au moins premier composant de ligne d'échappement (20) et/ou de la tubulure d'échappement (36).

4. Véhicule (10) selon une des revendications 2 ou 3, **caractérisé en ce que** l'élément de fixation (38) est sensiblement plat et/ou arqué, et conçu pour épouser le tracé du carter (28), de l'élément porteur (26), du premier composant de ligne d'échappement (20) et/ou de la tubulure d'échappement (36).

5. Véhicule (10) selon une des revendications précédentes, **caractérisé en ce que** l'élément de fixation (38) comporte au moins une entretoise (58) pour le montage distant du au moins premier équipement de capteur (32).

6. Véhicule (10) selon une des revendications 2 à 5, **caractérisé en ce que** le carter (28) et/ou l'élément porteur (26) comportent au moins une ouverture (34) pour le refroidissement du au moins premier équipement de capteur (32).

7. Véhicule (10) selon la revendication 6, **caractérisé en ce qu'**une structure grillagée (52) est prévue pour recouvrir l'ouverture (34) en laissant passer l'air.

8. Véhicule (10) selon une des revendications 6 ou 7, **caractérisé en ce qu'**une ouverture (34) et/ou une structure grillagée (52) sont conçues dans un élément de recouvrement (50) pouvant être disposé de façon amovible sur le carter (28) et/ou sur l'élément porteur (26) .

9. Véhicule (10) selon une des revendications précédentes, **caractérisé en ce qu'**un, en particulier premier, composant de ligne d'échappement (20) est une portion de tuyau d'échappement, un silencieux, un filtre à particules diesel, un catalyseur d'oxydation, un catalyseur de réduction sélective (SCR) ou un module de dosage pour un additif réducteur.

10. Véhicule selon une des revendications précédentes, **caractérisé en ce que** le véhicule est conformé en machine de travail agricole.
